# EUROPÄISCHE PATENTSCHRIFT

(11) **EP 0 021 431 B1**
(45) Veröffentlichungstag und Bekanntmachung des Hinweises auf die Patenterteilung: **29.06.1983**
(21) Anmeldenummer: 80103619.5
(22) Anmeldetag: 26.06.1980
(51) Int. Cl.: C07C 101/18, C07C 99/00, C11D 1/46, C11D 1/62

(54) **Quaternäre Alkylamino-di-alkylcarbonsäure-di-ester, Verfahren zu deren Herstellung und deren Verwendung**
Quaternary alkylamino-di-alkylcarbonic acid-di-esters, process for their preparation and their use
Di-esters quaternaires d'alkylamino-di-alkyl-acides carboxyliques, procédé pour leur préparation et leur utilisation

(30) Priorität: 03.07.1979 DE 2926772
(43) Veröffentlichungstag der Anmeldung: 07.01.1981
(73) Patentinhaber: HOECHST AKTIENGESELLSCHAFT, 65926 Frankfurt am Main (DE)
(72) Erfinder: Wagemann, Wolfgang, Dr., D-2071 Tremsbüttel (DE); May, Adolf, Dr., D-6238 Hofheim am Taunus (DE); Bücking, Hans-Walter, Dr., D-6233 Kelkheim (Taunus) (DE)

## Beschreibung

Gegenstand der Erfindung sind quaternäre Alkylamino-di-alkylcarbonsäure-di-ester der Formel 1 wobei R, und R₂ Alkyl oder Hydroxialkyl mit 1-4 C-Atomen oder Benzyl, Rₐ und R₄ Wasserstoff oder Methyl, Rₛ und Rₑ Alkyl oder Alkenyl mit 8 bis 24 C-Atomen, m und n Zahlen von 1 bis 4, o und p Zahlen von 0 bis 10, und X ein Halogen-, Methosulfat-, Äthosulfat- oder Alkylphosphatanion bedeutet.

Bevorzugt sind solche Verbindungen der Formei 1, wobei R₁ und R₂ Alkyl oder Hydroxialkyl mit 1 oder 2 C-Atomen, R₃ und R₄ Wasserstoff, R₅ und R₆ Alkyl oder Alkenyl mit 16 bis 22 C-Atomen, X Cl^{⊖}, Br^{⊖} oder CH₃SO₄^{⊖}, m und n 1 oder 2 und o und p Zahlen von 0 bis 5 bedeuten.

lnsbesondere bevorzugt sind solche Verbindungen der Formel 1, wobei R, und R₂ Methyl, R, und R₄ Wasserstoff, R₅ und R₆ C₁₆-C₂₂-Alkyl, X Cl^{⊖}, m und n 1 und p und o Zahlen von 0 bis 2 bedeuten.

Diese Verbindungen werden hergestellt, indem man zunächst eine Verbindung der Formel 2 mit einer Verbindung der Formel 3 umsetzt, wobei X Halogen bedeutet. Dabei erhält man die Verbindung der Formel die dann mit einer Verbindung der Formel 4 weiter umgesetzt wird. Es versteht sich, dass man das Amin der Formel 2 zunächst auch mit dem Halogencarbonsäureester der Formel 4 und dann mit dem Halogencarbonsäureester der Formel 3 umsetzen kann. Sind die Symbole m und n bzw. o und p, R₃ und R₄, R₅ und R₆ identisch, sind auch die Verbindungen der Formeln 3 und 4 identisch und man wird das Amin 2 zunächst mit der Hälfte der benötigten Menge des Halogencarbonsäureesters und dann in der zweiten Stufe mit der anderen Hälfte umsetzen.

Diese Reaktion erfolgt in der ersten Stufe in einem inerten Lösungsmittel, wie etwa Benzol, Toluol, Xylol oder einem paraffinischen Kohlenwasserstoff oder deren Gemischen bei Temperaturen von ca. -20 bis 100°C. Zunächst wird das Dialkylamin der Formel 2 in dem Lösungsmittel vorgelegt und stark gekühlt. Dann wird der Halogencarbonsäureester der Formel 3 zugegeben und die Temperatur langsam gesteigert, wobei dann ein etwaiger Überschuss an nichtumgesetztem Dialkylamin entweicht. Um den freiwerdenden Halogenwasserstoff abzufangen, nimmt man einen entsprechenden Überschuss des Dialkylamins und trennt das anfallende Ammoniumsalz durch Filtration ab. Aus diesem Salz kann das Dialkylamin wieder regeneriert und erneut verwendet werden. Nach Abdestillation des inerten Lösungsmittels erhält man die Dialkylaminoalkancarbonsäureester in einer Reinheit von über 95%. Im Fall des Dimethylaminoessigsäureesters kann das Produkt auch durch Hochvakuumdestillation gereinigt werden.

Diese Dialkylaminoalkancarbonsäureester werden dann in einem Alkohol gelöst oder vorzugsweise in Wasser dispergiert und erneut mit einem Halogenalkancarbonsäureester der Formel 3 bzw. 4 bei Temperaturen unter 100°C, vorzugsweise bie 40-80°C, umgesetzt. Man kann diese Reaktion aber auch völlig ohne jedes Lösungsmittel durchführen. Nach Abdestillation des Wassers oder des Lösungsmittels erhält man so die reinen Verbindungen der Formel 1. Nach einer bevorzugten Ausführungsform arbeitet man in wässriger Dispersion, wobei dann ca. 20%ige wässrige Dispersionen der Verbindungen 1 anfallen, die nach weiterer Verdünnung mit Wasser direkt als Wäscheweichspülmittel verwendet werden können.

Eine andere Möglichkeit zur Herstellung der Verbindungen der Formel 1 besteht darin, dass man 1 Mol eines Monoalkylamins der Formel 5 zunächst mit 2 Mol eines Halogenalkancarbonsäureesters der Formel 3 bzw. 4 umsetzt und das Reaktionsprodukt mit einer Verbindung der Formel quaterniert, wobei Y Halogen bedeutet. Die Umsetzung des Monoalkylamins zunächst mit den Halogenalkancarbonsäureestern erfolgt unter den gleichen Bedingungen wie in der ersten Stufe des zuvor beschriebenen Verfahrens. Zum Abfangen des entstehenden Halogenwasserstoffs dient in diesem Fall ein zweites Amin, wie etwa Triethylamin oder Pyridin, und das gebildete Aminsalz wird ebenfalls durch Filtration abgetrennt. Auch in diesem Fall kann man mit einer Mischung zweier verschiedener Halogenalkancarbonsäureestern der Formel 3 und 4 arbeiten oder aber mit 2 Mol von einer einzigen dieser Verbindungen.. Die anschliessende Quaternisierung erfolgt ebenfalls wie oben angegeben bei ca. 40-100°C in einem Alkohol, vorzugsweise jedoch in Wasser mit einem Alkylhalogenid oder mit Dialkylsulfat, womit der Rest R₂ eingeführt wird, wenn das Monoalkylamin 5 bereits den Rest R, enthält. Umgekehrt kann man selbstverständlich auch von einem Monoalkylamin 5 ausgehen, das bereits den Rest R₂ enthält und führt dann bei der abschliessenden Quaternierung den Rest R, ein. Man kann diese Quaternisierung aber auch völlig ohne jedes Lösungsmittel durchführen.

Die als Ausgangsverbindungen dienenden ω -Halogenalkancarbonsäureester der Formeln 3 und 4 können nach bekannten Methoden erhalten werden durch Umsetzung einer Säure der Formel bzw. des entsprechenden Säurechlorids mit einem oxalkylierten Alkohol der Formel

Als Alkohole kommen verzweigte oder unverzweigte, gesättigte oder olefinisch ungesättigte Alkohole mit 8 bis 24 C-Atomen in Frage wie beispielsweise Dodecyl-, Myristyl-, Cetyl-, Oleyl-oder bevorzugt Stearyl- und Behenylalkohol bzw. Gemische dieser Alkohole: Aus wirtschaftlichen Gründen wird man bevorzugt Gemische der aus natürlichen Fetten gewonnenen Alkohole auf Basis Cocosöl oder Talg oder in Form von Destillationsschnitten synthetischer Alkohole (Ziegler- bzw. Oxoalkohole) verwenden. Vor der Umsetzung mit dem Halogencarbonsäurederivat wird der Alkohol in bekannter Weise mit Propylenoxid oder vorzugsweise Ethylenoxid oxalkyliert.

Die erfindungsgemässen Verbindungen der Formel 1 eignen sich als Wäscheweichspülmittel und werden in Form wässriger Dispersionen mit einem Wirksubstanzgehalt von 1-15, meist 4-10 Gew.-% der Verbindungen der Formel 1 im Anschluss an die-Wäsche des Textilmaterials in das letzte Spülbad gegeben. Danach wird das Textilmaterial getrocknet. Diese Wäscheweichspülmittel können ausserdem noch weitere Substanzen und Hilfsmittel enthalten wie sie üblicherweise in Wäscheweichspülmittein mitverwendet werden. Hierzu gehören z.B. kationische oder nichtionische oberflächenaktive Substanzen, Elektrolyte, Absäuerungsmittel, organische Komplexbildner, optische Aufhellungsmittel oder Lösungsvermittler sowie Farb- und Duftstoffe. Die Produkte dienen zur zusätzlichen Beeinflussung des Warengriffs oder sonstiger Eigenschaften der zu behandelnden Textilien oder zur Viskositätseinstellung, der pH-Regulierung oder zur Erhöhung der Kältestabilität der Lösungen.

Die Verbindungen gemäss der Erfindung verleihen beliebigen Textilmaterialien, besonders solchen aus natürlicher oder regenerierter Cellulose, Wolle, Celluloseacetat, Triacetat, Polyamid, Polyacrylnitril, Polyester, Polypropylen einen angenehmen und weichen Griff. Besonders vorteilhaft ist der Einsatz als Wäschenachbehandlungsmittel für Frottee- und Leibwäsche.

Der Vorteil dieser Verbindungen ist darin zu sehen, dass sie bei der Herstellung bereits in Form wässriger Dispersionen anfallen, die nach weiterer Verdünnung direkt verwendet werden können, während die in der Praxis üblicherweise zu diesem Zweck benutzten Dialkyldimethylammoniumsalze in ihrer bevorzugten Handelsform als konzentrierte Lösung einen brennbaren Alkohol enthalten. Diese Produkte fallen damit auf Grund des niedrigen Flammpunktes für Transport, Lagerung und Bearbeitung unter die Richtlinien für gefährliche Arbeitsstoffe. Eine solche Einschränkung entfällt für die Verbindungen der vorliegenden Erfindung. In der DE-A1-1 950 643 ist ein Betainester der Formel beschrieben. Dieser wird dort als Bestandteil in einer wässrigen Haarkuremulsion eingesetzt.

### Beispiel 1

410 Gewichtsteile eines Chloressigsäureesters, hergestellt aus Chloracetylchlorid und einem Ziegler-Alkohol der Kettenverteilung 60% C₂₀-Alkyl und 40% C₂₂-Alkyl werden in 500 Gewichtsteilen Toluol gelöst und bei 20°C zu einer Lösung von 220 Gewichtsteilen Dimethylamin in 250 Gewichtsteilen Toluol getropft. Man lässt 5 Stunden bei Raumtemperatur und anschliessend 3 Stunden bei 70°C nachrühren. Nach dem Abkühlen saugt man vom ausgefallenen Dimethylaminhydrochiorid ab und vertreibt das Lösungsmittel im Vakuum: Man erhält 420 Gewichtsteile eines gelblichen Öls. Bei 70°C fügt man 430 Gewichtsteile eines Chloressigsäureesters hinzu, hergestellt aus Chloracetylchlorid und einem Ziegler-Alkohol der Kettenverteilung 65% C₁₆-Alkyl und 35% C₁₈-Alkyl, der zuvor mit 2 Moi Ethylenoxid umgesetzt wurde. Das Gemisch lässt man unter gutem Rühren in 3400 Gewichtsteile dest. Wasser der Temperatur 70°C einfliessen und rührt 15 Stunden bei dieser Temperatur. Nach dieser Zeit ist kein freies Amin mehr feststellbar. Der Chloridgehalt liegt bei über 95% des erwarteten Wertes. Man erhält eine 20%ige weisse, stabile, giessbare Dispersion der Verbindung der Formel R₅=C₂₀/C₂₂-Alkyl, R₆=C₁₆/C₁₈-Alkyl

Die reine Verbindung kann durch Abdestillation des Wassers erhalten werden.

### Beispiel 2

Nach dem in Beispiel 1 beschriebenen Verfahren werden 340 Gewichtsteile eines Chloressigsäureesters aus einem Ziegler-Alkohol mit 65% C₁₆-Alkyl und 35% C₁₈-Alkyl in 400 Gewichtsteilen Benzol mit 220 Gewichtsteilen Dimethylamin in 250 Gewichtsteilen Benzol umgesetzt. Man erhält 350 Gewichtsteile des entsprechenden Dimethylaminoessigsäureesters, der bei 150-170°C bei einem Druck von 0,05 mbar destilliert werden kann. Das Produkt wird unter den in Beispiel 1 angegebenen Bedingungen mit 340 Teilen des zuvor verwendeten C₁₆/C₁₈-Chloressigsäureesters zum quaternären Produkt umgesetzt. Man erhält eine stabile wässrige Dispersion der Verbindung der Formel R₅=R₆=C₁₆/C₁₈-Alkyl

Durch Abdestillation des Wassers kann diese Verbindung in reiner Form erhalten werden.

### Beispiel 3

Analog Beispiel 2 werden 495 Gewichtsteile eines Chloressigsäureesters aus einem Alkohol mit 60% C₂₀-Alkyl und 40% C₂₂-Alkyl, dessen Alkoholkomponente zuvor mit 2 Mol Ethylenoxid umgesetzt wurde, 365 Teile Diethylamin und nochmals 495 Teile des gleichen Chloressigsäureesters umgesetzt Als Lösungsmittel verwendet man im ersten Reaktionsschritt Toluol, im zweiten Wasser. R₅=R₆=C₂₀/C₂₂-Alkyl

### Die Isolierung dieser Verbindung erfolgt wie in Beispiel 2.

### Beispiel 4

340 Gewichtsteile eines Chloressigsäureesters, hergestellt aus einem nativen, hydrierten Taigfettalkohol der Kettenverteilung 65% C₁₈-Alkyl und 35% C₁₆-Alkyl werden analog Beispiel 1 in 700 Gewichtsteilen Toluol mit 220 Gewichtsteilen Dimethylamin in 250 Teilen Toluol umgesetzt. Als Quaternisierungskomponente dienen 385 Gewichtsteile des Chloressigsäureesters des gleichen, jedoch zuvor mit 1 Mol Ethylenoxid umgesetzten Talgfettalkohols. Man quaternisiert in soviel Wasser, dass eine 20%ige Dispersion der Verbindung der Formel resultiert. Die Isolierung dieser Verbindung erfolgt ebenfalls durch Abdestillation des Wassers.

### Beispiel 5

680 Gewichtsteile eines Chloressigsäureesters aus einem Alkohol mit 60% C₂₀-Alkyl und 40% C22-Alkyl, dessen Alkoholkomponente zuvor mit 2 Mol Ethylenoxid umgesetzt wurde, in 1250 Gewichtsteilen Toluol werden bei 20 °C zu einer Lösung von 31 Gewichtsteilen Methylamin und 202 Gewichtsteilen Triethylamin in 250 Gewichtsteilen Toluol getropft. Man rührt 1 Stunde bei 20°C, anschliessend 7 Stunden bei 60 °C nach, filtriert bei 40 °C vom ausgefallenen Triethylamin-Hydrochlorid ab und vertreibt das Lösungsmittel im Vakuum. Man erhält 720 Teile des rohen Methyliminodiessigsäurediesters, der unter starkem Rühren in 3400 Gewichtsteilen Wasser von 50 °C dispergiert wird. Man tropft 126 Teile Dimethylsulfat zu, wobei die Temperatur 70°C nicht überschreiten sollte. Es resultiert eine 20%ige stabile Dispersion der quaternären Verbindung der Formel R₅=R₆=C₂₀/C₂₂-Alkyl

Die Reindarstellung dieser Verbindung erfolgt ebenfalls durch Abdestillation des Wassers.

## Patentansprüche (Patentansprüche für folgende(n) Vertragsstaat(en) : BE, CH, DE, FR, GB, IT, NL, U, SE)

1. Quaternäre Alkylamino-di-alkylcarbonsäure-di-ester der Formel 1 wobei R, und R₂ Alkyl oder Hydroxialkyl mit 1-4 C-Atomen oder Benzyl, R₃ und R₄ Wasserstoff oder Metyhl, R₅ und R₆ Alkyl oder Alkenyl mit 8 bis 24 C-Atomen, m und n Zahlen von 1 bis 4, o und p Zahlen von 0 bis 10, und X ein Halogen-, Methosulfat-, Äthosulfat- oder Alkylphosphat-Anion bedeuten.

2. Verbindungen der Formel 1 nach Anspruch 1, wobei R, und R₂ Alkyl oder Hydroxialkyl mit 1 oder 2 C-Atomen, R₃ und R₄ Wasserstoff, R₅ und R₆ Alkyl oder Alkenyl mit 16 bis 22 C-Atomen, X Cl⁻, Br⁻ oder CH₃SO₄⁻, m und n 1 oder 2 und o und p Zahlen von 0 bis 5 bedeuten.

3. Verbindungen der Formel 1 nach Anspruch 1, wobei R₁ und R₂ Methyl, R₃ und R₄ Wasserstoff, R₅ und R₆ C₁₀-C₂₂-Alkyl, X Cl⁻, m und n 1 und p und o Zahlen von 0 bis 2 bedeuten.

4. Verfahren zur Herstellung der Verbindungen der Formel 1 nach Anspruch 1, dadurch gekennzeichnet, dass man zunächst eine Verbindung der Formel 2 mit einer Verbindung der Formel 3. umsetzt, wobei X Halogen bedeutet, und dann mit einer Verbindung der Formel 4 umsetzt. 5. Verfahren zur Herstellung der Verbindungen der Formel 1 nach Anspruch 1, dadurch gekennzeichnet, dass man zunächst 1 Mol. einer Verbindung der Formel mit 2 Mol einer Verbindung der Formel oder umsetzt und dann mit einer Verbindung der Formel - quaterniert, wobei Y Halogen bedeutet.

6. Verwendung der Verbindungen der Formel 1 nach Anspruch 1 als Wäscheweichspülmittel.

## Patentansprüche (Patentansprüche für folgende(n) Vertragsstaat(en) : AT)

1. Verfahren zur Herstellung von quaternären Alkylamino-di-alkylcarbonsäure-di-estern der Formel 1 wobei R₁ und R₂ Alkyl oder Hydroxialkyl mit 1-4 C-Atomen oder Benzyl, R₃ und R₄ Wasserstoff oder Methyl, R₅ und R₆ Alkyl oder Alkenyl mit 8 bis 24 C-Atomen, m und n Zahlen von 1 bis 4, o und p Zahlen von 0 bis 10 und X ein Halogen-, Methosulfat-, Äthosulfat- oder Alkylphosphat-Anion bedeuten, dadurch gekennzeichnet, dass man zunächst eine Verbindung der Formel 2 mit einer Verbindung der Formel 3 umsetzt, wobei X Halogen bedeutet, und dann mit einer Verbindung der Formel 4 umsetzt.

2. Verfahren nach Anspruch 1, dadurch gekennzeichnet, dass man eine Verbindung der Formel 1 herstellt, wobei R₁ und R₂ Alkyl oder Hydroxialkyl mit 1 oder 2 C-Atomen, R₃ und R₄ Wasserstoff, R₅ und R₆ Alkyl oder Alkenyl mit 16 bis 22 C-Atomen, X CI-, Br- oder CH₃SO₄⁻, m und n 1 oder 2 und o und p Zahlen von 0 bis 5 bedeuten.

3. Verfahren nach Anspruch 1, dadurch gekennzeichnet, dass man eine Verbindung der Formel 1 herstellt, wobei R₁ und R₂ Methyl, R₃ und R₄ Wasserstoff, R₅ und R₆ C₁₀-C₂₂-Alkyl, X Cl⁻, m und n 1 und p und o Zahlen von 0 bis 2 bedeuten.

4. Verfahren zur Herstellung der Verbindungen der Formel 1, dadurch gekennzeichnet, dass man zunächst 1 Mol einer Verbindung der Formel mit 2 Mol einer Verbindung der Formel oder umsetzt und dann mit einer Verbindung der Formel quaterniert, wobei Y Halogen bedeutet.

5. Verfahren nach Anspruch 4, dadurch gekennzeichnet, dass man eine Verbindung der Formel 1 herstellt, wobei R, und R_{z} Alkyl oder Hydroxialkyl mit 1 oder 2 C-Atomen, R₃ und R₄ Wasserstoff, R₅ und R₆ Alkyl oder Alkenyl mit 16 bis 22 C-Atomen, X Cl⁻, Br⁻ oder CH₃SO₄⁻, mund n 1 oder 2 und o und p Zahlen von 0 bis 5 bedeuten.

6. Verfahren nach Anspruch 4, dadurch gekennzeichnet, dass man eine Verbindung der Formel 1 herstellt, wobei R₁ und R₂ Methyl, R₃ und R₄ Wasserstoff, R₅ und R₆ C₁₀-C₂₂-Alkyl, X CI -, m und n 1 und p und o Zahlen von 0 bis 2 bedeuten.

7. Verwendung der Verbindungen der Formel 1, hergestellt nach Ansprüchen 1 bis 6, als Wäscheweichspülmittel.

## Claims (Claims for the following Contracting State(s) : s: BE, CH, DE, FR, GB, IT, NL, LI, SE)

1. Quaternary alkylamino-di-alkylcarboxylic acid-di-esters of the formula 1 wherein R₁ and R₂ are alkyl or hydroxialkyl with from 1-4 C-atoms or benzyl, R₃ and. R₄ are hydrogen or methyl, R₅ and R₆ are alkyl or alkenyl with from 8 to 24 C-atoms, m and n are numbers from 1 to 4, o and p are numbers from 0 to 10 and X Is a halogen, methosulfate, ethosulfate, or alkylphosphate anion.

2. Compounds of formula 1 according to claim 1, wherein R, and R₂ are alkyl or hydroxialkyl with 1 or 2 C-atoms, R₃ and R₄ are hydrogen, R₅ and R₆ are alkyl or alkenyl with from 16 to 22 C-atoms, X is Cl⁻, Br⁻ or CH₃SO₄⁻, m and n are 1 or 2, and o and p are numbers from 0 to 5.

3. Compounds of formula 1, according to claim 1, wherein R₁ and R₂ are methyl, R₃ and R₄ hydrogen, R₅ and R₆ are C₁₀-C₂₂-alkyl, X is Cl⁻, m and n are 1, and p and o are numbers from 0 to 2.

4. Process for the manufacture of the compounds of formula 1, according to claim 1, which is characterized by first reacting a compound of the formula 2 with a compound of the formula 3 with X being halogen, and by subsequently reacting with a compound of the formula 4

5. Process for the manufacture of the compounds of the formula 1 according to claim 1, wherein at first 1 mol of a compound of the formula is reacted with 2 mols of a compound of the formula or and subsequently by reaction product is quater- nated with a compound of the formula with y being halogen.

6. Use of the compounds of the formula 1 according to claim 1 as fabric softener.

## Claims (Claims for the following Contracting State(s) : AT)

1. Process for the manufacture of quaternary alkylamino-di-alkylcarboxylic acid-di-esters of the formula 1 wherein R, and R₂ are alkyl or hydroxialkyl with from 1-4 C-atoms or benzyl, R₃ and R₄ are hydrogen or methyl, R₅ and R₆ are alkyl or alkenyl with from 8 to 24 C-atoms, m and n are numbers from 1 to 4, o and p are numbers from 0 to 10 and X is a halogen, methosulfate, ethosulfate, or alkylphosphate anion, which is characterized by first reacting a compound of the formula 2 with a compound of the formula 3 with X being halogen, and by subsequently reacting with a compound of the formula 4

2. Process according to claim 1, which is characterized by preparing a compound of the formula 1, wherein R, and R_{z} are alkyl or hydroxialkyl with 1 or 2 C-atoms, R₃ and R₄ are hydrogen, R₅ and R₆ are alkyl or alkenyl with from 16 to 22 C-atoms, X is Cl⁻, Br⁻ or CH₃SO₄⁻, m and n are 1 or 2, and o and p are numbers from 0 to 5.

3. Process according to claim 1, which is characterized by preparing a compound of formula 1, wherein R₁ and R₂ are methyl, R₃ and R₄ hydrogen, R₅ and R₆ are C₁₀-C₂₂-alkyl, X is Cl⁻, m and n are 1, and p and o are numbers from 0 to 2.

4. Process for the manufacture of the compounds of the formula 1, wherein at first 1 mol of a compound of the formula is reacted with 2 mols of a compound of the formula or and subsequently the reaction product is quater- nated with a compound of the formula which Y being halogen.

5. Process according to claim 4 which is characterized by preparing a compound of formula 1, wherein R₁ and R₂ are alkyl or hydroxialkyl with or 2 C-atoms, R₃ and R₄ are hydrogen, R₅ and R₆ are alkyl or alkenyl with from 16 to 22 C-atoms, X is Cl⁻, Br⁻ or CH₃SO₄⁻, m and n are 1 or 2; and o and p are numbers from 0 to 5.

6. Process according to claim 4 which is characterized. by preparing a compound of formula 1, wherein R, and R₂ are methyl, R₃ and R₄ hydrogen, R₅ and R₆ are C₁₀-C₂₂-alkyl, X is Cl⁻, m and n are 1, and p and o are numbers from 0 to 2.

7. Use of the compounds of the formula 1 prepared according to claims 1-6 as fabric softener.

## Revendications (Revendications pour l'(les) Etat(s) contractant(s) suivant(s) : BE, CH, DE, FR, GB, IT, NL, LI, SE)

1. Diesters d'acides alkylamino-bis-alcanoïques quaternaires de formule (I): dans laquelle R₁ et R₂ désignent des alkyles ou des hydroxyalkyles en C, à C₄ ou le groupe ben- zyle, R₃ et R₄ représentent l'hydrogène ou le groupe méthyle, R₅ et R₆ des alkyles ou des alcényles en C₈ à C₂₄, m et n sont des nombres de 1 à 4, o et p des nombres de 0 à 10, et X représente un anion halogène, méthosulfate, éthosulfate ou alkylphosphate.

2. Composés de formule (I) selon la revendication 1, dans lesquels R₁ et R₂ sont des alkyles ou des hydroxyalkyles en C₁ ou C₂, R₃ et R₄ sont l'hydrogène, R₅ et R₆ des alkyles ou des alcényles en C₁₈ à C₂₂, X est l'anion Cl⁽⁻⁾, Br⁽⁻⁾ ou CH₃SO₄⁽⁻⁾, m et n sont chacun le nombre 1 ou 2 et o et p sont des nombres de 0 à 5.

3. Composés de formule (I) selon la revendication 1, dans lesquels R₁ et R₂ sont le groupe méthyle, R₃ et R₄ l'hydrogène, R₅ et R₆ des alkyles en C₁₀ à C₂₂, X est l'anion Cl⁽⁻⁾, m et n = 1 et p et o sont des nombres de 0 à 2.

4. Procédé de préparation des composés de formule (1) selon la revendication 1, caractérisé en ce que l'on fait d'abord réagir un composé de formule (II): avec un composé de formule (III): X désignant un halogène, puis on fait réagir le produit ainsi formé avec un composé de formule (IV):

5. Procédé de préparation des composés de formule (1) selon la revendication 1, caractérisé en ce que l'on fait d'abord réagir 1 mole d'un composé de formule: avec 2 moles d'un composé de formule: ou puis on quaternise le produit formé avec un composé de formule: Y désignant un halogène.

6. L'utilisation des composés de formule (I) selon la revendication 1 comme produits de rinçage pour assouplir le linge.

## Revendications (Revendications pour l'(les) Etat(s) contractant(s) suivant(s) : AT)

1. Procédé de préparation de diesters d'acides alkylamino-bis-alcanoïque quaternaires de formule (I): (dans laquelle R₁ et R₂ désignent des alkyles ou des hydroxyalkyles en C₁ à C₄ ou le groupe ben- zyle, R₃ et R₄ représentent l'hydrogène ou le groupe méthyle, R₅ et R₆ des alkyles ou des alcényles en C₈ à C₂₄, m et n sont des nombres de 1 à 4, o et p des nombres de 0 à 10, et X représente un anion halogène, méthosulfate, éthosulfate ou alkylphosphate), procédé caractérisé en ce que l'on fait d'abord réagir un composé de formule (II): avec un composé de formule (III): X désignant un halogène, puis avec un composé de formule (IV):

2. Procédé selon la revendication 1, caractérisé en ce que l'on prépare un composé de formule (I) dans lequel R₁ et R₂ sont des alkyles ou des hydroxyalkyles en C₁ ou C₂, R₃ et R₄ sont l'hydrogène, R₅ et R₆ des alkyles ou des alcényles en C₁₈ à C₂₂, X est l'anion Cl⁽⁻⁾, Br⁽⁻⁾ ou CH₃SO₄⁽⁻⁾, m et n = 1 ou 2 et o et p sont des nombres de 0 à 5.

3. Procédé selon la revendication 1, caractérisé en ce que l'on prépare un composé de formule (I) dans lequel R₁ et R₂ sont chacun le groupe méthyle, R₃ et R₄ l'hydrogène, R, et R, des alkyles en C₁₀ à C₂₂, X est l'anion Cl⁽⁻⁾, m et n = 1 et p et o sont des nombres de 0 à 2.

4. Procédé de préparation des composés de formule (1), caractérisé en ce que l'on fait d'abord réagir 1 mole d'un composé de formule: avec 2 moles d'un composé de formule: ou puis on quaternise le produit formé avec un composé de formule: Y désignant un halogène.

5. Procédé de préparation selon la revendication 4, caractérisé en ce que l'on prépare un composé de formule (I) dans lequel R, et R₂ sont des alkyles ou des hydroxyalkyles en C₁ ou C₂, R₃ et R₄ sont l'hydrogène, R₅ et R, des alkyles ou des alcényles en C₁₈ à C₂₂, X est l'anion Cl⁽⁻⁾, BR⁽⁻⁾ ou CH₃SO4⁽⁻⁾, m et n = 1 ou 2 et o et p sont des nombres de 0 à 5.

6. Procédé selon la revendication 4, caractérisé en ce que l'on prépare un composé de formule (I) dans lequel R₁ et R₂ sont chacun le groupe méthyle, R₃ et R₄ sont l'hydrogène, R₅ et R₆ des alkyles en C₁₀ à C₂₂, X est l'anion Cl⁽⁻⁾, m et n = 1 et p et o sont des nombres de 0 à 2.

7. L'utilisation, comme produits de rinçage pour assouplir le linge, des composés de formule (I) qui ont été obtenus par un procédé selon l'une quelconque des revendications 1 à 6.
